# FASCICULE DE BREVET EUROPEEN

(11) **EP 3 161 370 B1**
(45) Date de publication et mention de la délivrance du brevet: **20.12.2017**
(21) Numéro de dépôt: 15732604.2
(22) Date de dépôt: 23.06.2015
(51) Int. Cl.: F17C 3/02

(54) **CUVE ETANCHE ET ISOLANTE ET SON PROCEDE DE FABRICATION**
VERSIEGELTER ISOLIERTANK UND VERFAHREN ZUR HERSTELLUNG DAVON
SEALED INSULATING TANK AND METHOD OF MANUFACTURING THE SAME

(30) Priorité: 25.06.2014 FR 1455937
(43) Date de publication de la demande: 03.05.2017
(73) Titulaire: Gaz Transport et Technigaz, 78470 Saint-Rémy-Lès-Chevreuse (FR)
(72) Inventeur: SASSI, Mohamed, F-92360 Meudon-la-Forêt (FR); WONG, Mathieu, F-80100 Abbeville (FR)
(74) Mandataire: Loyer & Abello
(86) Numéro de dépôt international: PCT/EP2015/064144
(87) Numéro de publication internationale: WO 2015/197638

(56) Documents cités:
- EP-A1- 0 248 721
- EP-A2- 2 284 072
- FR-A1- 2 781 557

## Description

### Domaine technique

L'invention se rapporte au domaine des cuves étanches et isolantes pouvant contenir des fluides froids, notamment des cuves pour le stockage ou le transport de gaz liquéfiés, en particulier le gaz naturel liquéfié à pression atmosphérique.

### Arrière-plan technologique

On connaît, notamment par FR-A-2781557, une cuve étanche et isolante comportant une paroi de cuve fixée sur une structure porteuse, dans laquelle la paroi de la cuve présente une structure multicouche qui comporte successivement une membrane d'étanchéité primaire destinée à être en contact avec un produit contenu dans la cuve, une barrière isolante primaire, une membrane d'étanchéité secondaire et une barrière isolante secondaire.

La barrière isolante secondaire, la membrane d'étanchéité secondaire et la barrière isolante primaire sont essentiellement constituées par un ensemble de panneaux préfabriqués fixés sur la structure porteuse, chaque panneau préfabriqué comprenant successivement une plaque de fond rigide, une première couche d'isolant thermique portée par la plaque de fond et constituant avec la plaque de fond un élément de la barrière isolante secondaire, un revêtement étanche qui recouvre complètement la première couche d'isolant thermique en étant collé sur la première couche d'isolant thermique et qui forme un élément de la membrane d'étanchéité secondaire, une deuxième couche d'isolant thermique qui recouvre une zone centrale de la première couche et du revêtement étanche, et une plaque de couvercle rigide recouvrant la deuxième couche d'isolant thermique et constituant avec la deuxième couche d'isolant thermique un élément de la barrière isolante primaire.

La plaque de fond, la première couche d'isolant thermique et le revêtement étanche du panneau préfabriqué présentent un premier contour rectangulaire tandis que la deuxième couche d'isolant thermique et la plaque de couvercle présentent un deuxième contour rectangulaire de plus petites dimensions que le premier contour rectangulaire, de sorte que la deuxième couche d'isolant thermique et la plaque de couvercle ne recouvrent pas une zone de bordure du revêtement étanche le long des quatre bords du premier contour rectangulaire.

Les panneaux préfabriqués sont juxtaposés sur la structure porteuse parallèlement les uns aux autres, de manière que la zone de bordure du revêtement étanche d'un premier des panneaux préfabriqués est à chaque fois voisine de la zone de bordure du revêtement étanche d'un deuxième des panneaux préfabriqués.

La paroi de la cuve comporte en outre des bandes d'étanchéité faites en un matériau stratifié composite souple comprenant au moins une feuille métallique liée à au moins une couche de fibres, les bandes d'étanchéité étant disposées à cheval sur les zones de bordure voisines des revêtements étanches des panneaux préfabriqués et collées de manière étanche aux revêtements étanches des panneaux préfabriqués pour compléter la membrane d'étanchéité secondaire entre les panneaux préfabriqués.

La paroi de la cuve comporte en outre des pavés isolants disposés sur les bandes d'étanchéité, un pavé isolant étant à chaque fois disposé entre les deuxièmes couches d'isolant thermique de deux panneaux préfabriqués voisins, de manière à compléter la barrière isolante primaire entre les deux panneaux préfabriqués, le pavé isolant comportant une couche d'isolant thermique recouverte d'une plaque rigide, de sorte que les plaques rigides des pavés isolants et les plaques de couvercle des panneaux préfabriqués constituent une paroi sensiblement continue apte à supporter la membrane d'étanchéité primaire.

EP-A-0248721 décrit une structure de paroi thermiquement isolante de conception similaire, dans laquelle une garniture de joint intercalaire constituée par une matière cellulaire isolante rigide remplit l'intervalle entre deux panneaux sandwich adjacents. La garniture de joint intercalaire est recouverte par la bande de couvre-joint formant la barrière d'étanchéité secondaire et est collée à ladite bande de couvre-joint. Le pavé interne collé à la bande de couvre-joint est revêtu sur sa face externe adjacente à la bande de couvre-joint d'un tissu de fibre de verre collé sur ladite face externe pour renforcer la résistance mécanique du pavé. Etant donné que le pavé est collé contre le fond formé par les épaulements des panneaux sandwich et par la garniture de joint intercalaire, le tissu de fibre de verre du pavé est collé à la bande de couvre-joint aussi dans la portion centrale de la bande de couvre-joint recouvrant la garniture de joint intercalaire.

### Résumé

Dans les cuves du type précité, il se produit des déformations de tous les éléments en raison des changements de température affectant la paroi de cuve lors de son remplissage avec un liquide très froid comme du GNL et, a contrario, lors de sa vidange entrainant un retour à température ambiante. En sus de ces effets thermiques de contraction et de dilatation, qui se répètent dans le temps au cours de la vie de la cuve, les cuves de navires subissent aussi des efforts dus à la déformation de la coque du navire à la mer. Il en résulte des phénomènes de fatigue des éléments, qu'il y a lieu de surveiller au cours du temps pour prévenir toute rupture.

Une idée à la base de l'invention est de renforcer la résistance à la fatigue de la membrane d'étanchéité secondaire d'une cuve du type précité, en particulier au niveau des bandes d'étanchéité disposées à cheval sur les zones de bordure des panneaux préfabriqués. En effet, du fait de la souplesse en flexion du matériau employé, c'est-à-dire la capacité du matériau à être plié pour former des vagues sans se rompre, les bandes d'étanchéité sont particulièrement soumises à des déformations au cours de la vie de la cuve.

Pour cela, l'invention fournit une cuve du type précité, caractérisée par le fait que le pavé isolant comporte une nappe de renforcement réalisée dans un matériau composite comprenant une couche de fibres liées par une résine polymère, la nappe de renforcement présentant une raideur en traction supérieure ou égale à la raideur en traction des bandes d'étanchéité, la nappe de renforcement étant collée à la couche d'isolant thermique sur une face de la couche d'isolant thermique opposée à la plaque rigide, le pavé isolant étant à chaque fois fixé sur les panneaux préfabriqués par collage de la nappe de renforcement sur la bande d'étanchéité sous-jacente.

Grâce à ces caractéristiques, il est possible d'augmenter la résistance à la fatigue de la membrane secondaire, tout en conservant une bande d'étanchéité en nappe souple à l'interface entre les panneaux, ce qui présente des avantages pour la fiabilité et l'étanchéité du collage de la bande d'étanchéité sur les revêtements étanches des panneaux préfabriqués et, le cas échéant, pour la mobilité de la membrane secondaire en réponse aux déplacements d'origine thermique.

Du fait que la nappe de renforcement est constituée d'un matériau composite présentant une raideur en traction supérieure à ou du même ordre de grandeur que la raideur en traction des bandes d'étanchéité, et du fait que la nappe de renforcement comprend une couche de fibres imprégnée d'une résine polymère, elle permet de reprendre efficacement les efforts de tension qui s'établissent sensiblement parallèlement à la paroi de cuve par contraction thermique et/ou déformation de la structure porteuse à la mer. En outre, le choix d'un matériau composite fibré limite les contraintes thermiques générées par la nappe de renforcement.

Pour influencer la raideur en traction de la nappe de renforcement, les propriétés suivantes de la nappe de renforcement peuvent en particulier être sélectionnées :
- nature de la résine polymère, module d'Young à l'état final
- nature et diamètre des fibres.

Selon des modes de réalisation, une telle cuve peut comporter une ou plusieurs des caractéristiques suivantes.

Une autre propriété physique souhaitable pour la bande de renforcement est le coefficient de dilatation thermique relativement bas, ce qui peut être obtenu par le choix des fibres, par exemple fibres de verre, fibres de carbone, fibres de polyester et autres.

Une autre propriété physique souhaitable pour la bande de renforcement est la bonne aptitude au collage, ce qui peut être obtenu notamment par le choix de la résine, pouvant être par exemple choisie dans le groupe constitué des polyamides, polyéthertéréphtalate, polyesters, polyuréthanes, époxy et leurs mélanges. En revanche, les résines polyéthylènes et polypropylènes sont plus difficiles à coller de manière fiable sans traitement spécifique contraignant.

De préférence, le matériau de la nappe de renforcement présente un coefficient de dilatation thermique *α* et un module d'Young en traction E, mesurés à 23°C, tels que leur produit vérifie : ${7.10}^{4} Pa . {K}^{- 1} < E . α < {10}^{6} Pa . {K}^{- 1}$

A titre d'exemple, des matériaux composites souples en flexion comme le triplex® (*E*. *α∼*88000) conviennent pour la nappe de renforcement. Pour une valeur plus élevée qu'environ 10⁶ *Pa.K*^{*-*1}*,* par exemple dans le cas d'une tôle métallique, la contrainte thermique dans le matériau lors de la mise en froid serait trop élevée. Pour une valeur plus basse qu'environ 7.10⁴ *Pa.K*^{*-*1}*,* par exemple dans le cas d'un bois contreplaqué (*E*. *α*∼48000), la rigidité ne serait pas suffisante pour renforcer efficacement la bande d'étanchéité en nappe souple.

Pour déterminer la rigidité en traction de la nappe de renforcement, on peut utiliser le module d'Young en traction E, déterminé suivant la méthode NF EN ISO 1421 ou à l'aide d'extensomètres. Le coefficient de contraction thermique *α* peut être déterminé par un système optique ou un système de comparateur monté sur un bâti en invar, pour avoir une contribution quasi nulle du bâti.

Le matériau stratifié composite souple de la bande d'étanchéité peut être réalisé de différentes manières quant à la composition, au nombre et à l'agencement des couches, notamment avec une ou plusieurs couches métalliques et une ou plusieurs couches de fibres. Selon un mode de réalisation, la bande d'étanchéité est constituée d'un matériau stratifié composite souple comprenant une feuille métallique prise en sandwich entre deux couches de fibres de verre. Par exemple, la feuille métallique est en aluminium. Les deux couches de fibres de verre sont liées à la feuille métallique par une résine polymère souple, par exemple élastomère ou polyuréthane.

Selon un mode de réalisation, la nappe de renforcement est constituée d'un matériau stratifié composite souple comprenant au moins une feuille métallique liée à au moins une couche de fibres, par exemple du même matériau stratifié composite souple que la bande d'étanchéité. L'emploi du même matériau stratifié composite souple pour les bandes d'étanchéités et la nappe de renforcement facilite l'approvisionnement et le contrôle de qualité des matériaux.

Selon un mode de réalisation, le revêtement étanche des panneaux préfabriqués est constitué d'un matériau stratifié composite rigide en flexion comprenant une feuille métallique prise en sandwich entre deux couches de fibres de verre, les deux couches de fibres de verre étant imprégnées d'une résine polymère rigide. Par exemple, la feuille métallique est en aluminium.

Selon un mode de réalisation préféré, la nappe de renforcement est constituée d'un matériau plus raide en traction que les bandes d'étanchéité. Pour cela, on peut utiliser un matériau composite rigide en flexion comprenant une couche de fibres imprégnée d'une résine polymère rigide, par exemple polyamide, polyéthertéréphtalate, polyester, polyuréthane, époxy et leurs mélanges.. L'utilisation d'un matériau plus raide en traction que la nappe étanche souple des bandes d'étanchéité permet de reprendre efficacement plus d'efforts de tension qui s'établissent sensiblement parallèlement à la paroi de cuve par contraction thermique et/ou déformation de la structure porteuse à la mer.

Selon un mode de réalisation, le même matériau stratifié composite rigide peut être employé pour le revêtement étanche et la nappe de renforcement, ce qui facilite l'approvisionnement et le contrôle de qualité des matériaux.

Selon un mode de réalisation, la paroi de cuve comporte un interstice localisé entre les premières couches d'isolant thermique de deux panneaux préfabriqués voisins et une bande de matériau de bourrage disposée dans l'interstice, la bande d'étanchéité qui complète la membrane d'étanchéité secondaire entre les panneaux préfabriqués présente une portion centrale franchissant l'interstice au-dessus de la bande de matériau de bourrage, la portion centrale de la bande d'étanchéité n'étant pas collée à la bande de matériau de bourrage,
et la nappe de renforcement présente une portion centrale recouvrant la portion centrale de la bande d'étanchéité et n'étant pas collée à la portion centrale de la bande d'étanchéité.

Grâce à ces caractéristiques, la portion centrale de la bande d'étanchéité présente une plus grande souplesse et une plus grande mobilité pour absorber des déplacements causés par la contraction thermique et/ou la déformation du navire à la mer.

Selon des modes de réalisation, un patin central en matière non adhésive peut être fixé sur la nappe d'étanchéité souple ou sur la nappe de renforcement. La fixation du patin peut être faite de différentes manières, notamment par adhésif double face ou avec une bande collante. Un tel patin peut être en différents matériaux, par exemple en mousse souple de type élastomère, polyuréthane, polyoléfines (polyéthylène, polypropylène) ou mélamine.

Selon un mode de réalisation correspondant, le pavé isolant comporte en outre un patin central en matière non adhésive fixé en saillie sur une surface de la nappe de renforcement opposée à la couche d'isolant thermique du pavé isolant, le pavé isolant étant disposé sur la bande d'étanchéité de manière que le patin central recouvre la portion centrale de la bande d'étanchéité.

Selon un autre mode de réalisation correspondant, la bande d'étanchéité comporte en outre un patin central en matière non adhésive fixé en saillie sur une surface de la bande d'étanchéité tournée vers le pavé isolant, le pavé isolant étant disposé sur la bande d'étanchéité de manière que la portion centrale de la nappe de renforcement recouvre le patin central sans être collée au patin central.

Différents matériaux peuvent convenir pour les couches d'isolant thermique des panneaux préfabriqués et des pavés isolants. Les mousses de polyuréthane sont des matériaux particulièrement appropriés en raison de leur résistance aux basses températures et leur faible conductivité thermique. De préférence, la mousse de polyuréthane est renforcée de fibres noyées, par exemple fibres de verre.

Selon un mode de réalisation, l'isolant thermique est constitué d'une mousse de polyuréthane présentant une densité supérieure à 130 kg/m³, par exemple comprise entre 130 et 210 kg/m³.

Grâce à ces caractéristiques, il est possible d'augmenter la rigidité et la durabilité des barrières isolantes.

Une telle cuve peut faire partie d'une installation de stockage terrestre, par exemple pour stocker du GNL ou être installée dans une structure flottante, côtière ou en eau profonde, notamment un navire méthanier, une unité flottante de stockage et de regazéification (FSRU), une unité flottante de production et de stockage déporté (FPSO) et autres.

Selon un mode de réalisation, un navire pour le transport d'un produit liquide froid comporte une double coque et une cuve précitée disposée dans la double coque.

Selon un mode de réalisation, l'invention fournit aussi un procédé de chargement ou déchargement d'un tel navire, dans lequel on achemine un produit liquide froid à travers des canalisations isolées depuis ou vers une installation de stockage flottante ou terrestre vers ou depuis la cuve du navire.

Selon un mode de réalisation, l'invention fournit aussi un système de transfert pour un produit liquide froid, le système comportant le navire précité, des canalisations isolées agencées de manière à relier la cuve installée dans la coque du navire à une installation de stockage flottante ou terrestre et une pompe pour entrainer un flux de produit liquide froid à travers les canalisations isolées depuis ou vers l'installation de stockage flottante ou terrestre vers ou depuis la cuve du navire.

Selon un mode de réalisation, l'invention fournit aussi un procédé de fabrication d'une cuve étanche et isolante, le procédé comportant :
fournir un ensemble de panneaux préfabriqués, chaque panneau préfabriqué comprenant successivement une plaque de fond rigide, une première couche d'isolant thermique portée par la plaque de fond et constituant avec la plaque de fond un élément de la barrière isolante secondaire, un revêtement étanche qui recouvre complètement la première couche d'isolant thermique en étant collé sur la première couche d'isolant thermique et qui forme un élément de la membrane d'étanchéité secondaire, une deuxième couche d'isolant thermique qui recouvre une zone centrale de la première couche et du revêtement étanche, et une plaque de couvercle rigide recouvrant la deuxième couche d'isolant thermique et constituant avec la deuxième couche d'isolant thermique un élément de la barrière isolante primaire, la plaque de fond, la première couche d'isolant thermique et le revêtement étanche du panneau préfabriqué présentant un premier contour rectangulaire tandis que la deuxième couche d'isolant thermique et la plaque de couvercle présentent un deuxième contour rectangulaire de plus petites dimensions que le premier contour rectangulaire, de sorte que la deuxième couche d'isolant thermique et la plaque de couvercle ne recouvrent pas une zone de bordure du revêtement étanche le long des quatre bords du premier contour rectangulaire,
juxtaposer et fixer les panneaux préfabriqués parallèlement les uns aux autres sur la structure porteuse, de manière que la zone de bordure du revêtement étanche d'un premier des panneaux préfabriqués est à chaque fois voisine de la zone de bordure du revêtement étanche d'un deuxième des panneaux préfabriqués,
disposer des bandes d'étanchéité à cheval sur les zones de bordure voisines des revêtements étanches des panneaux préfabriqués, les bandes d'étanchéité étant faites en un matériau stratifié composite souple comprenant au moins une feuille métallique liée à au moins une couche de fibres et coller les bandes d'étanchéité de manière étanche aux revêtements étanches des panneaux préfabriqués pour compléter la membrane d'étanchéité secondaire entre les panneaux préfabriqués,
fournir des pavés isolants, le pavé isolant comportant une couche d'isolant thermique, une plaque rigide fixée sur une face supérieure de la couche d'isolant thermique et une nappe de renforcement réalisée dans un matériau composite comprenant une couche de fibres liées par une résine polymère, la nappe de renforcement présentant une raideur en traction supérieure ou égale à la raideur en traction des bandes d'étanchéité, la nappe de renforcement étant collée sur une face inférieure de la couche d'isolant thermique opposée à la plaque rigide,
disposer les pavés isolants sur les bandes d'étanchéité, un pavé isolant étant à chaque fois disposé entre les deuxièmes couches d'isolant thermique de deux panneaux préfabriqués voisins, de manière à compléter la barrière isolante primaire entre les deux panneaux préfabriqués et à former une paroi de support sensiblement continue avec les plaques rigides des pavés isolants et les plaques de couvercle des panneaux préfabriqués,
fixer les pavés isolants sur les panneaux préfabriqués par collage de la nappe de renforcement du pavé isolant sur la bande d'étanchéité sous-jacente, et
fixer une membrane d'étanchéité primaire sur la paroi de support sensiblement continue.

Selon des modes de réalisation, ce procédé peut comporter une ou plusieurs des caractéristiques suivantes.

Selon un mode de réalisation, le procédé comporte en outre :
disposer une bande de matériau de bourrage dans un interstice localisé entre les premières couches d'isolant thermique de deux panneaux préfabriqués voisins, disposer la bande d'étanchéité qui complète la membrane d'étanchéité secondaire entre les panneaux préfabriqués sans coller à la bande de matériau de bourrage une portion centrale de la bande d'étanchéité qui franchit l'interstice au-dessus de la bande de matériau de bourrage, et
fixer le pavé isolant comportant la nappe de renforcement sans coller une portion centrale de la nappe de renforcement sur la bande d'étanchéité.

Selon un mode de réalisation, le pavé isolant comporte en outre un patin central en matière non adhésive fixé en saillie sur une surface de la nappe de renforcement opposée à la couche d'isolant thermique du pavé isolant,
le procédé comportant en outre l'étape d'encoller la nappe de renforcement du pavé isolant de part et d'autre du patin central sans encoller le patin central, et de disposer le pavé isolant sur la bande d'étanchéité de manière que le patin central recouvre la portion centrale de la bande d'étanchéité sans y adhérer.

Selon un autre mode de réalisation, la bande d'étanchéité comporte en outre un patin central en matière non adhésive fixé en saillie sur une surface de la bande d'étanchéité tournée vers le pavé isolant,
le procédé comportant en outre l'étape d'encoller la bande d'étanchéité de part et d'autre du patin central sans encoller le patin central, et de disposer le pavé isolant sur la bande d'étanchéité de manière que la portion centrale de la nappe de renforcement recouvre le patin central sans être collée au patin central.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- La figure 1 est une vue en perspective partiellement éclatée d'une paroi de cuve selon un mode de réalisation.
- La figure 2 est une vue plane éclatée d'une zone de la paroi de cuve de la figure 1 située à l'interface entre deux panneaux préfabriqués.
- La figure 3 est une vue analogue à la figure 2 montrant la zone de la paroi de cuve à l'état assemblé.
- La figure 4 est une vue analogue à la figure 2 montrant un autre mode de réalisation de la zone de paroi située à l'interface entre deux panneaux préfabriqués.
- La figure 5 est une courbe de fatigue représentant l'effort à la rupture de la membrane secondaire en fonction d'un nombre de cycles de refroidissement-réchauffage, pour différents modes de réalisation du pavé isolant.
- La figure 6 est une représentation schématique écorchée d'une cuve de navire méthanier et d'un terminal de chargement/déchargement de cette cuve.

### Description détaillée de modes de réalisation

En référence à la figure 1, on décrit maintenant un mode de réalisation d'une paroi de cuve dans laquelle la barrière isolante secondaire, la membrane d'étanchéité secondaire et la barrière isolante primaire sont réalisées à partir de panneaux préfabriqués 54.

Une telle structure de paroi peut être employée pour réaliser sensiblement toutes les parois d'une cuve polyédrique. A cet égard, les termes 'sur', 'au-dessus', 'supérieur' et 'haut' font généralement référence à une position située vers l'intérieur de la cuve et ne coïncident donc pas forcément avec la notion de haut dans le champ gravitationnel terrestre. De même, les termes 'sous', 'en dessous', 'inférieur' et 'bas' font généralement référence à une position située vers l'extérieur de la cuve et ne coïncident donc pas forcément avec la notion de bas dans le champ gravitationnel terrestre.

Les panneaux préfabriqués 54 sont fixés sur la structure porteuse de manière juxtaposée selon un motif répété. Un panneau 54 comporte à chaque fois un élément de la barrière isolante secondaire 51, un élément de la barrière étanche secondaire et un élément de la barrière isolante primaire 53.

Un panneau 54 a sensiblement la forme d'un parallélépipède rectangle. Il est constitué d'une première plaque 55 de contre-plaqué de 9 mm d'épaisseur surmontée d'une première couche d'isolant thermique 56, elle-même surmontée d'un revêtement étanche rigide 52 incluant une feuille en aluminium de 0,07 mm d'épaisseur prise en sandwich entre deux tissus de fibres de verre imprégnés d'un résine de polyamide. Le revêtement étanche 52 est collé à la couche d'isolant thermique 56, par exemple à l'aide d'une colle polyuréthane bi-composante.

Une deuxième couche d'isolant thermique 57 est collée sur le revêtement étanche 52 et porte elle-même une deuxième plaque de contre-plaqué 58 de 12 mm d'épaisseur. Le sous-ensemble 55-5E constitue l'élément de barrière d'isolation secondaire 51. Le sous-ensemble 57-58 constitue l'élément de barrière d'isolation primaire 53 et il a, vu en plan, une forme rectangulaire dont les côtés sont parallèles à ceux de l'élément de barrière d'isolation secondaire 51. Les deux éléments de barrière d'isolation ont, vus en plan, la forme de deux rectangles ayant le même centre. L'élément 53 laisse découverte une surface de bordure périphérique 59 du revêtement étanche 52 tout autour de l'élément 53. Le revêtement étanche 52 constitue l'élément de membrane d'étanchéité secondaire.

Le panneau 54, qui vient d'être décrit, peut être préfabriqué pour constituer un ensemble dont les différents constituants sont collés les uns sur les autres dans la disposition ci-dessus indiquée. Cet ensemble forme donc les barrières secondaires et la barrière d'isolation primaire. Les couches d'isolant thermique 56 et 57 peuvent être constituées par un matériau plastique alvéolaire tel qu'une mousse de polyuréthanne. De préférence, des fibres de verre sont noyées dans la mousse de polyuréthanne pour la renforcer.

Pour assurer la fixation des panneaux 54 sur la structure porteuse 99, on prévoit, régulièrement répartis sur les deux bords longitudinaux du panneau, des puits 60 pour coopérer avec des goujons fixés sur la structure porteuse 99 selon la technique connue.

La structure porteuse 99, notamment dans le cas d'un navire, présente des écarts par rapport à la surface théorique prévue pour la structure porteuse simplement en raison des imprécisions de fabrication. De façon connue, on rattrape ces écarts en mettant en appui les panneaux 54 contre la structure porteuse par l'intermédiaire de boudins de résine polymérisable 61, qui permettent, à partir d'une surface de structure porteuse imparfaite, d'obtenir un habillage constitué par des panneaux 54 adjacents présentant des deuxièmes plaques 58 qui, dans leur ensemble, définissent une surface pratiquement sans écart par rapport à la surface théorique désirée.

On bouche les puits 60 en y insérant des bouchons de matériau isolant thermique 62, ces bouchons affleurant au niveau de la première couche d'isolant thermique 56 du panneau 54. En outre, on peut mettre en place dans les interstices qui séparent les éléments 51 de deux panneaux 54 adjacents, un matériau d'isolation thermique 63 constitué, par exemple, d'une feuille de mousse plastique ou de laine de verre insérée dans l'interstice.

Pour constituer une membrane d'étanchéité secondaire continue, on met en place une bande étanche souple 65 sur les rebords périphériques 59 voisins de deux panneaux 54 adjacents, et on colle la bande étanche 65 sur les rebords périphériques 59, de façon à obturer les perforations situées au droit de chaque puits 60 et à recouvrir l'interstice entre les deux panneaux 54. La bande étanche 65 est constituée d'un matériau composite appelé triplex® souple comportant trois couches : les deux couches externes sont des tissus de fibres de verre et la couche intermédiaire est une feuille métallique mince, par exemple une feuille d'aluminium d'une épaisseur d'environ 0,1 mm. Cette feuille métallique assure la continuité de la membrane d'étanchéité secondaire. Sa souplesse en flexion, en raison de la nature souple du liant entre la feuille d'aluminium et les fibres de verre, lui permet de suivre les déformations des panneaux 54 dues à la déformation de la coque à la houle ou à la mise en froid de la cuve. Par souplesse en flexion, on entend la capacité du matériau à être plié pour former des vagues sans se rompre.

Entre les éléments 53 de deux panneaux 54 adjacents subsiste une zone en dépression située au droit des rebords périphériques 59, cette dépression ayant sensiblement comme profondeur l'épaisseur de la barrière d'isolation primaire. On comble ces zones de dépression en y mettant en place des pavés isolants 66 constitués chacun d'une couche d'isolant thermique 67 revêtue d'une plaque rigide en contre-plaqué 68 sur une surface supérieure du pavé isolant 66 et d'une nappe de renforcement sur la surface inférieure du pavé isolant 66. La nappe de renforcement non visible sur la figure 1 sera décrite en référence aux figures 2 à 4.

Les pavés isolants 66 ont une dimension telle qu'ils remplissent totalement la zone située au-dessus des rebords périphériques 59 de deux panneaux 54 adjacents. Les pavés isolants 66 sont collés sur les bandes étanches 65. Après leur mise en place, la plaque 68 assure une relative continuité entre les plaques 58 de deux panneaux 54 adjacents pour le soutien de la membrane d'étanchéité primaire.

Ces pavés isolants 66 ont une largeur égale à la distance entre deux éléments 53 de deux panneaux 54 adjacents et peuvent avoir une longueur plus ou moins grande. Une longueur réduite permet, le cas échéant, une mise en place plus facile dans l'hypothèse d'un léger désalignement de deux panneaux 54 adjacents. Les pavés 66 sont collés à la bande étanche 65 et en appui sur celle-ci.

La membrane d'étanchéité primaire est formée d'une membrane en tôles gaufrées 69 présentant deux séries d'ondulations sécantes pour lui conférer une souplesse suffisante dans les deux directions du plan de la paroi de cuve.

Sur la figure 1, les pavés isolants 66, la bande étanche 65 et les matériaux d'isolation thermique 62 et 63 sont représentés sous une forme éclatée et apparaissent ainsi au-dessus de leur position réelle dans la paroi de cuve à l'état final assemblé. Les positions finales de ces éléments sont mieux visibles sur la figure 3 qui sera décrite plus bas.

En référence aux figures 2 et 3, on va maintenant décrire un premier mode de réalisation de la paroi de cuve au niveau de la jonction entre deux panneaux préfabriqués 54. La figure 2 représente partiellement les deux panneaux préfabriqués 54 fixés sur la structure porteuse 99 dans leur position finale, tandis que le pavé isolant 66, la nappe de renforcement 1 du pavé isolant 66 et la bande étanche 65 sont représentés à l'état démonté au-dessus de leur position finale. La figure 3 représente tous les éléments dans leur position finale assemblée. Les épaisseurs du revêtement étanche 52, de la bande étanche 65, de la nappe de renforcement 1 et des couches de colle correspondantes ont été exagérées par mesure de visibilité.

La nappe de renforcement 1 est collée sur la surface inférieure 2 de la couche d'isolant thermique 67 au moyen d'une couche de colle 3. Ce collage peut être effectué en préfabrication afin de livrer sur le chantier d'assemblage de la cuve un pavé isolant 66 comportant déjà la nappe de renforcement 1. La colle 3 est par exemple une colle époxy ou polyuréthane.

Le procédé d'assemblage est le suivant :
- Une couche de colle 4 est disposée sur la surface de bordure périphérique 59 du revêtement étanche 52 des deux panneaux préfabriqués 54.
- La bande étanche 65 est ensuite appliquée et pressée sur la couche de colle 4 jusqu'à ce que la colle soit prise. La colle 4 est par exemple une colle époxy ou polyuréthane. Comme visible sur la figure 3, la bande étanche 65 n'est pas collée au niveau d'une portion centrale 6 de sa surface inférieure qui enjambe l'interstice entre les deux panneaux 54, lequel mesure environ 30mm.
- Une deuxième couche de colle 5 est ensuite disposée, soit sur la surface inférieure de la nappe de renforcement 1 du pavé isolant 66, soit sur la surface supérieure de la bande étanche 65.
- Enfin le pavé isolant 66 est appliqué et pressé contre la surface supérieure de la bande étanche 65 jusqu'à ce que la colle 5 soit prise.

La colle 5 est par exemple une colle époxy ou polyuréthane relativement visqueuse, ce qui permet d'appliquer une couche assez épaisse pour reprendre les irrégularités de surface de la nappe de renforcement 1. Il importe en effet que, dans l'état assemblé, les plaques rigides 68 et 58 offrent globalement une surface de support de bonne planéité pour supporter de manière uniforme la membrane d'étanchéité primaire 69, qui est faite d'un matériau mince et relativement fragile.

De préférence, on évite d'appliquer la couche de colle 5 à l'aplomb de la portion centrale 6 de la bande étanche 65, de manière à préserver l'élasticité et la mobilité de cette portion centrale 6 en ne collant aucune de ses deux faces.

La figure 4 représente un deuxième mode de réalisation de la paroi de cuve au niveau de la jonction entre deux panneaux préfabriqués 54 dans lequel le pavé isolant a été modifié pour éviter d'appliquer la couche de colle 5 à l'aplomb de la portion centrale 6 de la bande étanche 65. Les éléments identiques ou analogues à ceux du mode de réalisation précédent portent le même chiffre de référence.

Sur la figure 4, le pavé isolant 66 porte en plus un patin non adhésif 10, réalisé par exemple en mousse polymère ou papier épais, qui est collé sur la surface inférieure de la nappe de renforcement 1, au niveau d'une ligne centrale du pavé isolant 66 destinée à recouvrir la portion centrale 6 de la bande étanche 65. Le collage du patin 10 sur la nappe de renforcement 1 peut être réalisé de différents manières, par exemple au moyen d'une ligne de colle 11 ou d'un scotch double face ou en munissant le patin 10 d'une bande adhésive. Le patin 10 peut être également assemblé en préfabrication afin de minimiser les opérations devant être réalisées sur le chantier d'assemblage de la cuve.

Pour la fixation du pavé isolant 66 à la paroi de cuve, on encolle la surface inférieure de la nappe de renforcement 1 avec la couche de colle 5 de part et d'autre du patin non adhésif 10, sans encoller le patin non adhésif 10. Ainsi, une fois l'assemblage final réalisé, la surface supérieure de la portion centrale 6 de la bande étanche 65 est au contact du patin non adhésif 10 sans y être collée, ce qui favorise sa flexibilité et sa mobilité pour absorber des déplacements d'origine thermique.

Dans un mode non représenté sur la figure 4 mais constituant une variante, le patin 10 est fixé, non pas sur la nappe de renforcement 1, mais sur la nappe souple 65, par exemple avec un scotch double face ou une bande adhésive pour assurer son positionnement.

Des exemples de réalisation de la paroi de cuve vont maintenant être décrits à titre illustratif et leurs propriétés mécaniques de tenue à la fatigue vont être décrites en référence à la figure 5. La figure 5 représente l'effort de rupture de la bande d'étanchéité 65 exprimé en kilo Newton (kN) en fonction de la durée moyenne de service de la paroi de cuve, exprimée en moyenne de nombre de cycles de traction à froid.

### Exemple 1

L'isolant thermique des couches 56, 57 et 67 est une mousse de polyuréthane renforcée de fibres de verre de densité 130kg/m³. L'épaisseur de la barrière isolante primaire est 150 mm. L'épaisseur de la barrière isolante secondaire est 250 mm. La température de service de la membrane secondaire est environ - 80 °C.

La bande étanche 65 est un triplex® souple d'épaisseur égale à 0,6 mm (aluminium, résine, fibre de verre) fourni par la société Hutchinson. La largeur de cette bande est de l'ordre de 250 mm. Son module d'Young en traction est *E* = 10 GPa et son coefficient de dilatation thermique à 23 °C est *α* = 0,9.10⁻⁵ *K*^{*-*1}*.* La contrainte de traction à la rupture, mesurée à 23°C, est environ 200 MPa. Ce matériau est habituellement conditionné en rouleaux, du fait de sa souplesse.

La colle 4 est une colle polyuréthane bi-composante fournie par la société Bostik sous la référence XPU 18411 A/3B.

La nappe de renforcement 1 est un triplex rigide d'épaisseur égale à 0,6 mm (aluminium, fibre de verre, résine polyamide) fourni par la société Hankuk. Son module d'Young en traction est E = 15 GPa et son coefficient de dilatation thermique à 23 °C est *α* = 10⁻⁵ *K*⁻¹. La contrainte de traction à la rupture, mesurée à 23°C, est environ 210 MPa. La portion centrale de la nappe de renforcement 1 est aussi collée à la bande étanche 65. Ce matériau est habituellement conditionné en plaques planes, du fait de sa relative rigidité.

La colle 3 est une colle polyuréthane bi-composante fournie par la société Henkel sous la référence Macroplast 8202/5400.

La colle 5 est une résine époxy fournie par la société Unitech sous la référence UEA 100/300.

Un test d'endurance est effectué sous la forme d'une succession de cycles de mise en froid-réchauffage entre la température ambiante et la température du GNL (-162 °C). La bande étanche 65 tient 70000 cycles avant de franchir un seuil d'effort de référence montré par la ligne 12 de la figure 5. Ce seuil correspond à la rupture d'un matériau de l'ensemble de l'isolation.

La courbe 14 de la figure 5 est une courbe de fatigue moyenne pour la bande étanche 65.

Par ailleurs, dans cette configuration, une simulation numérique de la paroi de cuve à la température de service prédit une contrainte de tension dans la bande étanche 65 de l'ordre de 63 MPa, ce qui est très largement en-dessous de la contrainte de rupture du triplex® souple, voisine de 200 MPa.

### Exemple comparatif 1

La nappe de renforcement 1 et la couche de colle 3 sont supprimées. Pour le reste, les données de l'exemple 1 sont conservées. La bande étanche 65 tient 35000 cycles avant de franchir le seuil d'effort de référence montré par la ligne 12 de la figure 5.

La courbe 15 de la figure 5 est une courbe de fatigue moyenne pour la bande étanche 65 résultant de l'extrapolation de l'exemple comparatif 1. La durée de service de la bande étanche 65 obtenue dans l'exemple comparatif 1 est inférieure à 50% de la durée de service obtenue dans l'exemple 1.

Par ailleurs, dans cette configuration, une simulation numérique de la paroi de cuve à la température de service prédit une contrainte de tension dans la bande étanche 65 de l'ordre de 117MPa.

### Exemple 2

La nappe de renforcement 1 est un triplex® souple d'épaisseur égale à 0,6 mm (aluminium, fibre de verre) fourni par la société Hutchinson. Son module d'Young en traction est *E* = 10 GPa et son coefficient de dilatation thermique à 23 °C est *α* = 0,9.10⁻⁵ *K*⁻¹. La contrainte de traction à la rupture, mesurée à 23°C, est environ 200 MPa.

Pour le reste, les données de l'exemple 1 sont conservées.

Une simulation numérique de la paroi de cuve à la température de service prédit une contrainte de tension dans la bande étanche 65 de l'ordre de 74 MPa, ce qui est aussi très largement en-dessous de la contrainte de rupture du triplex® souple, voisine de 200 MPa.

La technique décrite ci-dessus pour réaliser une paroi de cuve peut être utilisée dans différents types de réservoirs, par exemple pour constituer un réservoir de GNL dans une installation terrestre ou dans un ouvrage flottant comme un navire méthanier ou autre.

En référence à la figure 6, une vue écorchée d'un navire méthanier 70 montre une cuve étanche et isolée 71 de forme générale prismatique montée dans la double coque 72 du navire. La paroi de la cuve 71 comporte une membrane étanche primaire destinée à être en contact avec le GNL contenu dans la cuve, une membrane étanche secondaire agencée entre la membrane étanche primaire et la double coque 72 du navire, et deux barrières isolante agencées respectivement entre la membrane étanche primaire et la membrane étanche secondaire et entre la membrane étanche secondaire et la double coque 72.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de GNL depuis ou vers la cuve 71.

La figure 6 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en oeuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications. L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Cuve étanche et isolante comportant une paroi de cuve fixée sur une structure porteuse (99), dans laquelle la paroi de la cuve présente une structure multicouche qui comporte successivement une membrane d'étanchéité primaire (69) destinée à être en contact avec un produit contenu dans la cuve, une barrière isolante primaire, une membrane d'étanchéité secondaire et une barrière isolante secondaire,
dans laquelle la barrière isolante secondaire, la membrane d'étanchéité secondaire et la barrière isolante primaire sont essentiellement constituées par un ensemble de panneaux préfabriqués (54) fixés sur la structure porteuse, chaque panneau préfabriqué comprenant successivement une plaque de fond rigide (55), une première couche d'isolant thermique (56) portée par la plaque de fond et constituant avec la plaque de fond un élément de la barrière isolante secondaire, un revêtement étanche (52) qui recouvre complètement la première couche d'isolant thermique en étant collé sur la première couche d'isolant thermique et qui forme un élément de la membrane d'étanchéité secondaire, une deuxième couche d'isolant thermique (57) qui recouvre une zone centrale de la première couche et du revêtement étanche, et une plaque de couvercle rigide (58) recouvrant la deuxième couche d'isolant thermique et constituant avec la deuxième couche d'isolant thermique un élément de la barrière isolante primaire,
dans laquelle la plaque de fond, la première couche d'isolant thermique et le revêtement étanche du panneau préfabriqué présentent un premier contour rectangulaire tandis que la deuxième couche d'isolant thermique et la plaque de couvercle présentent un deuxième contour rectangulaire de plus petites dimensions que le premier contour rectangulaire, de sorte que la deuxième couche d'isolant thermique et la plaque de couvercle ne recouvrent pas une zone de bordure (59) du revêtement étanche le long des quatre bords du premier contour rectangulaire,
et dans laquelle les panneaux préfabriqués sont juxtaposés sur la structure porteuse parallèlement les uns aux autres, de manière que la zone de bordure du revêtement étanche d'un premier des panneaux préfabriqués est à chaque fois voisine de la zone de bordure du revêtement étanche d'un deuxième des panneaux préfabriqués,
la paroi de la cuve comportant en outre des bandes d'étanchéité (65) faites d'un matériau stratifié composite souple comprenant au moins une feuille métallique liée à au moins une couche de fibres, les bandes d'étanchéité étant disposées à cheval sur les zones de bordure (59) voisines des revêtements étanches des panneaux préfabriqués (54) et collées de manière étanche aux revêtements étanches (52) des panneaux préfabriqués pour compléter la membrane d'étanchéité secondaire entre les panneaux préfabriqués,
la paroi de la cuve comportant en outre des pavés isolants (66) disposés sur les bandes d'étanchéité, un pavé isolant étant à chaque fois disposé entre les deuxièmes couches d'isolant thermique de deux panneaux préfabriqués voisins, de manière à compléter la barrière isolante primaire entre les deux panneaux préfabriqués, le pavé isolant comportant une couche d'isolant thermique (67) recouverte d'une plaque rigide (68), de sorte que les plaques rigides des pavés isolants et les plaques de couvercle des panneaux préfabriqués constituent une paroi sensiblement continue apte à supporter la membrane d'étanchéité primaire,
dans laquelle le pavé isolant comporte une nappe de renforcement (1) comprenant une couche de fibres, la nappe de renforcement étant collée à la couche d'isolant thermique sur une face de la couche d'isolant thermique (67) opposée à la plaque rigide (68), le pavé isolant étant à chaque fois fixé sur les panneaux préfabriqués par collage de la nappe de renforcement (1) sur la bande d'étanchéité (65) sous-jacente,
**caractérisée par le fait que** la nappe de renforcement est constituée d'un matériau stratifié composite comprenant au moins une feuille métallique prise en sandwich entre deux couches de fibres de verre liées par une résine polymère, et que la nappe de renforcement présente une raideur en traction supérieure ou égale à la raideur en traction des bandes d'étanchéité (65).

2. Cuve selon la revendication 1, dans laquelle le matériau de la nappe de renforcement présente un coefficient de dilatation thermique α et un module d'Young en traction *E*, mesurés à 23°C, tels que leur produit vérifie : 7.10⁴ *Pa. K*^{*-*1} < *E.α* < 10⁶ *Pₐ.K*^{*-*1}*.*

3. Cuve selon la revendication 1 ou 2, dans laquelle le matériau stratifié composite constituant la nappe de renforcement (1) est souple.

4. Cuve selon la revendication 1 ou 2, dans laquelle le matériau stratifié composite constituant la nappe de renforcement (1) est rigide en flexion, lesdites couches de fibres de verre étant imprégnées d'une résine polymère rigide.

5. Cuve selon l'une des revendications 1 à 4, dans laquelle la bande d'étanchéité (65) est constituée d'un matériau stratifié composite souple comprenant une feuille métallique prise en sandwich entre deux couches de fibres de verre, et
dans laquelle le revêtement étanche (52) des panneaux préfabriqués est constitué d'un matériau stratifié composite rigide comprenant une feuille métallique prise en sandwich entre deux couches de fibres de verre, les deux couches de fibres de verre étant imprégnées d'une résine polymère rigide,
la nappe de renforcement étant constituée du même matériau que la bande d'étanchéité (65) ou que le revêtement étanche (52).

6. Cuve selon l'une des revendications 1 à 5, dans laquelle la paroi de cuve comporte un interstice localisé entre les premières couches d'isolant thermique de deux panneaux préfabriqués (54) voisins et une bande de matériau de bourrage (63) disposée dans l'interstice, la bande d'étanchéité (65) qui complète la membrane d'étanchéité secondaire entre les panneaux préfabriqués présente une portion centrale (6) franchissant l'interstice au-dessus de la bande de matériau de bourrage, la portion centrale de la bande d'étanchéité n'étant pas collée à la bande de matériau de bourrage,
et dans laquelle la nappe de renforcement (1) présente une portion centrale recouvrant la portion centrale de la bande d'étanchéité et n'étant pas collée à la portion centrale (6) de la bande d'étanchéité.

7. Cuve selon la revendication 6, dans laquelle le pavé isolant comporte en outre un patin central (10) en matière non adhésive fixé en saillie sur une surface de la nappe de renforcement opposée à la couche d'isolant thermique du pavé isolant, le pavé isolant étant disposé sur la bande d'étanchéité de manière que le patin central recouvre la portion centrale (6) de la bande d'étanchéité (65).

8. Cuve selon la revendication 6, dans laquelle la bande d'étanchéité comporte en outre un patin central (10) en matière non adhésive fixé en saillie sur une surface de la bande d'étanchéité tournée vers le pavé isolant, le pavé isolant étant disposé sur la bande d'étanchéité de manière que la portion centrale de la nappe de renforcement (1) recouvre le patin central sans être collée au patin central.

9. Cuve selon l'une des revendications 1 à 8, dans laquelle la première couche d'isolant thermique du panneau préfabriqué, la deuxième couche d'isolant thermique du panneau préfabriqué et la couche d'isolant thermique du pavé isolant sont constituées d'une mousse de polyuréthane présentant une densité supérieure à 130 kg/m³, par exemple comprise entre 130 et 210 kg/m³.

10. Navire (70) pour le transport d'un produit liquide froid, le navire comportant une double coque (72) et une cuve (71) selon l'une des revendications 1 à 9 disposée dans la double coque.

11. Procédé de chargement ou déchargement d'un navire (70) selon la revendication 10, dans lequel on achemine un produit liquide froid à travers des canalisations isolées (73, 79, 76, 81) depuis ou vers une installation de stockage flottante ou terrestre (77) vers ou depuis la cuve du navire (71).

12. Système de transfert pour un produit liquide froid, le système comportant un navire (70) selon la revendication 10, des canalisations isolées (73, 79, 76, 81) agencées de manière à relier la cuve (71) installée dans la coque du navire à une installation de stockage flottante ou terrestre (77) et une pompe pour entrainer un flux de produit liquide froid à travers les canalisations isolées depuis ou vers l'installation de stockage flottante ou terrestre vers ou depuis la cuve du navire.

13. Procédé de fabrication d'une cuve étanche et isolante, le procédé comportant :
fournir un ensemble de panneaux préfabriqués (54), chaque panneau préfabriqué comprenant successivement une plaque de fond rigide (55), une première couche d'isolant thermique (56) portée par la plaque de fond et constituant avec la plaque de fond un élément de la barrière isolante secondaire, un revêtement étanche (52) qui recouvre complètement la première couche d'isolant thermique en étant collé sur la première couche d'isolant thermique et qui forme un élément de la membrane d'étanchéité secondaire, une deuxième couche d'isolant thermique (57) qui recouvre une zone centrale de la première couche et du revêtement étanche, et une plaque de couvercle (58) rigide recouvrant la deuxième couche d'isolant thermique et constituant avec la deuxième couche d'isolant thermique un élément de la barrière isolante primaire, la plaque de fond, la première couche d'isolant thermique et le revêtement étanche du panneau préfabriqué présentant un premier contour rectangulaire tandis que la deuxième couche d'isolant thermique et la plaque de couvercle présentent un deuxième contour rectangulaire de plus petites dimensions que le premier contour rectangulaire, de sorte que la deuxième couche d'isolant thermique et la plaque de couvercle ne recouvrent pas une zone de bordure (59) du revêtement étanche le long des quatre bords du premier contour rectangulaire,
juxtaposer et fixer les panneaux préfabriqués parallèlement les uns aux autres sur la structure porteuse (99), de manière que la zone de bordure du revêtement étanche d'un premier des panneaux préfabriqués est à chaque fois voisine de la zone de bordure du revêtement étanche d'un deuxième des panneaux préfabriqués,
disposer des bandes d'étanchéité (65) à cheval sur les zones de bordure voisines des revêtements étanches des panneaux préfabriqués, les bandes d'étanchéité (65) étant faites d'un matériau stratifié composite souple comprenant au moins une feuille métallique liée à au moins une couche de fibres, et coller les bandes d'étanchéité (65) de manière étanche aux revêtements étanches (52) des panneaux préfabriqués pour compléter la membrane d'étanchéité secondaire entre les panneaux préfabriqués,
fournir des pavés isolants (66), le pavé isolant comportant une couche d'isolant thermique (67), une plaque rigide (68) fixée sur une face supérieure de la couche d'isolant thermique et une nappe de renforcement (1) collée sur une face inférieure de la couche d'isolant thermique opposée à la plaque rigide, la nappe de renforcement (1) étant réalisée dans un matériau stratifié composite comprenant au moins une feuille métallique prise en sandwich entre deux couches de fibres de verre liées par une résine polymère, la nappe de renforcement présentant une raideur en traction supérieure ou égale à la raideur en traction des bandes d'étanchéité (65),
disposer les pavés isolants (66) sur les bandes d'étanchéité (65), un pavé isolant étant à chaque fois disposé entre les deuxièmes couches d'isolant thermique de deux panneaux préfabriqués voisins, de manière à compléter la barrière isolante primaire entre les deux panneaux préfabriqués et à former une paroi de support sensiblement continue avec les plaques rigides des pavés isolants et les plaques de couvercle des panneaux préfabriqués,
fixer les pavés isolants sur les panneaux préfabriqués par collage de la nappe de renforcement du pavé isolant sur la bande d'étanchéité sous-jacente, et
fixer une membrane d'étanchéité primaire (69) sur la paroi de support sensiblement continue.

14. Procédé selon la revendication 13, comportant en outre :
disposer une bande de matériau de bourrage (63) dans un interstice localisé entre les premières couches d'isolant thermique de deux panneaux préfabriqués voisins,
disposer la bande d'étanchéité qui complète la membrane d'étanchéité secondaire entre les panneaux préfabriqués sans coller à la bande de matériau de bourrage une portion centrale de la bande d'étanchéité qui franchit l'interstice au-dessus de la bande de matériau de bourrage, et
fixer le pavé isolant comportant la nappe de renforcement sans coller une portion centrale (6) de la nappe de renforcement sur la bande d'étanchéité (65).

15. Procédé selon la revendication 14, dans lequel le pavé isolant comporte en outre un patin central (10) en matière non adhésive fixé en saillie sur une surface de la nappe de renforcement opposée à la couche d'isolant thermique du pavé isolant,
le procédé comportant en outre l'étape d'encoller la nappe de renforcement (1) du pavé isolant de part et d'autre du patin central sans encoller le patin central (10), et de disposer le pavé isolant sur la bande d'étanchéité de manière que le patin central recouvre la portion centrale (6) de la bande d'étanchéité sans y adhérer.

16. Procédé selon la revendication 14, dans laquelle la bande d'étanchéité comporte en outre un patin central (10) en matière non adhésive fixé en saillie sur une surface de la bande d'étanchéité tournée vers le pavé isolant, le procédé comportant en outre l'étape d'encoller la bande d'étanchéité de part et d'autre du patin central sans encoller le patin central (10), et de disposer le pavé isolant sur la bande d'étanchéité de manière que la portion centrale de la nappe de renforcement (1) recouvre le patin central sans être collée au patin central.

## Patentansprüche

1. Dichtes und isolierendes Gefäß, umfassend eine auf einer Haltestruktur (99) angeordneten Gefäßwand, wobei die Gefäßwand eine mehrschichtige Struktur aufweist, welche aufeinanderfolgend eine primäre Abdichtungsmembran (69), welche dazu bestimmt ist, mit einer im Gefäß befindlichen Flüssigkeit im Kontakt zu sein, eine primäre Isolationssperre, eine sekundäre Abdichtungsmembran und eine sekundäre Isolationssperre umfasst,
wobei die sekundäre Isolationssperre, die sekundäre Abdichtungsmembran und die primäre Isolationssperre im Wesentlichen aus vorgefertigten Platten (54), welche auf der Haltestruktur angeordnet sind, gebildet sind, wobei jede vorgefertigte Platte aufeinanderfolgend eine steife Bodenplatte (55), eine erste wärmeisolierende Schicht (56), welche von der Bodenplatte getragen wird und zusammen mit der Bodenplatte ein Element der sekundären Isolationssperre bildet, eine dichte Verkleidung, welche die erste wärmeisolierende Schicht vollständig abdeckt, indem sie auf die erste wärmeisolierende Schicht geklebt ist und ein Element der sekundären Abdichtungsmembran bildet, eine zweite wärmeisolierende Schicht (57), welche einen Kernbereich der ersten Schicht und der dichten Verkleidung abdeckt, und eine steife Abdeckplatte (58), welche die zweite wärmeisolierende Schicht abdeckt und zusammen mit der zweiten wärmeisolierenden Schicht ein Element der primären Isolationssperre bildet, umfasst
wobei die Bodenplatte, die primäre wärmeisolierende Schicht und die dichte Verkleidung der vorgefertigten Platte eine erste rechteckige Umrandung bilden, während die zweite wärmeisolierende Schicht und die Abdeckplatte ein zweite rechteckige Umrandung bilden, welche ein kleineres Ausmaß als die erste rechteckige Umrandung aufweist, so dass die zweite wärmeisolierende Schicht und die Abdeckplatte nicht den Randbereich (59) der dichten Verkleidung entlang der vier Ränder der ersten rechteckigen Umrandung abdecken,
und wobei die vorgefertigten Platten parallel zueinander auf der Haltestruktur nebeneinander liegen, so dass der Randbereich der dichten Verkleidung einer ersten vorgefertigten Platte jeweils benachbart zum Randbereich der dichten Verkleidung einer zweiten vorgefertigten Platte liegt,
wobei die Gefäßwand weiterhin Abdichtungsbänder (65) aus einem flexiblen Verbundschichtwerkstoff umfasst, welcher mindestens ein Metallblech, welches mit mindestens einer Faserschicht verbunden ist, umfasst, wobei die Abdichtungsbänder rittlings auf den zu den dichten Verkleidungen der vorgefertigten Platten (54) benachbarten Randbereichen (59) angeordnet und in dichter Weise mit den dichten Verkleidungen (52) der vorgefertigten Platten verklebt sind, um die sekundäre Abdichtungsmembran zwischen den vorgefertigten Platten zu vervollständigen,
wobei die Gefäßwand weiterhin Isolierblöcke (66) umfasst, welche auf den Abdichtungsbändern angeordnet sind, wobei ein Isolierblock jeweils zwischen den zweiten wärmeisolierenden Schichten von zwei benachbarten vorgefertigten Platten angeordnet ist, so dass er die primäre Isolationssperre zwischen den zwei vorgefertigten Platten vervollständigt, wobei der Isolierblock eine wärmeisolierende Schicht (67) umfasst, welche von einer steifen Platte (68) abgedeckt ist, so dass die steifen Platten der Isolierblöcke und die Abdeckplatten der vorgefertigten Platten eine im Wesentlichen ebene Wandung bilden, welche dazu geeignet ist, die primäre Abdichtungsmembran zu stützen,
wobei der Isolierblock eine Verstärkungseinlage (1) umfasst, welche Faserschichten umfasst, wobei die Verstärkungseinlage auf eine, der steifen Platte (68) gegenüberliegenden Seite der wärmeisolierenden Schicht (67) geklebt ist, wobei der Isolierblock auf den vorgefertigten Platten jeweils durch Kleben der Verstärkungseinlage (1) auf das darunterliegende Abdichtungsband angeordnet ist, **dadurch gekennzeichnet, dass** die Verstärkungseinlage aus einem Verbundschichtwerkstoff gebildet ist, welcher aus mindestens einem Metallblech, welches zwischen zwei Glasfaserschichten, die mit einem Polymerharz verbunden sind, angeordnet ist, und dadurch, dass die Verstärkungseinlage eine in Bezug auf die Zugfestigkeit der Abdichtungsbänder (65) höhere oder gleiche Zugfestigkeitaufweist.

2. Gefäß gemäß Anspruch 1, wobei das Material der Verstärkungseinlage einen Wärmeausdehnungskoeffizienten a und ein Young'sches Modul E aufweist, so dass ihr Produkt, gemessen bei 23 ° C, wie folgt verifiziert ist: 7.10⁴ *Pa.K⁻¹*< *E. α* < 10⁶*Pa.K⁻¹.*

3. Gefäß gemäß Anspruch 1 oder 2, wobei der Verbundschichtwerkstoff, welcher die Verstärkungseinlage (1) bildet, flexibel ist.

4. Gefäß gemäß Anspruch 1 oder 2, wobei der Verbundschichtwerkstoff, welcher die Verstärkungseinlage (1) bildet, biegesteif ist, wobei die Glasfaserschichten mit einem steifen Polymerharz getränkt sind.

5. Gefäß gemäß Anspruch 1 bis 4, wobei das Abdichtungsband (65) aus einem flexibelen Verbundschichtwerkstoff gebildet ist, welcher eine Metallblech, welches zwischen zwei Glasfaserschichten angeordnet ist, umfasst, undwobei die dichte Verkleidung (52) der vorgefertigten Platten aus einem steifen Verbundschichtwerkstoff gebildet ist, welcher ein Metallblech, welches zwischen zwei Glasfaserschichten angeordnet ist, umfasst, wobei die zwei Glasfaserschichten mit einem steifmachenden Polymerharz getränkt sind,
wobei die Verstärkungseinlage aus dem gleichen Material wie das Abdichtungsband (65) oder die dichte Verkleidung (52) gebildet ist.

6. Gefäß gemäß einem der Ansprüche 1 bis 5, wobei die Gefäßwand einen zwischen den ersten wärmeisolierenden Schichten der zwei vorgefertigten benachbarten Platten (54) liegenden Hohlraum und ein Band aus Füllmaterial, welches in dem Hohlraum angeordnet ist, umfasst, wobei das Abdichtungsband (65), welches die sekundäre Abdichtungsmembran zwischen den vorgefertigten Platten vervollständigt, ein Mittelteil (6), welches den Hohlraum über dem Band aus Füllmaterial überbrückt, aufweist, wobei das Mittelteil des Abdichtungsbandes nicht an das Band aus Füllmaterial geklebt ist, und wobei die Verstärkungseinlage (1) ein Mitteilteil aufweist, welches das Mittelteil des Abdichtungsbandes abdeckt und welches nicht an das Mittelteil (6) des Abdichtungsbandes geklebt ist.

7. Gefäß gemäß Anspruch 6, wobei der Isolierblock weiterhin einen Mittelsteg (10) aus nicht-klebendem Material umfasst, welcher hervorstehend auf einer Oberfläche der Verstärkungseinlage, welche der wärmeisolierenden Schicht des Isolierblocks gegenüberliegt, angebracht ist, wobei der Isolierblock derart auf dem Abdichtungsband angeordnet ist, dass der Mittelsteg das Mittelteil (6) des Abdichtungsbandes (65) bedeckt.

8. Gefäß gemäß Anspruch 6, wobei das Abdichtungsband weiterhin ein Mittelsteg (10) aus nicht-klebendem Material umfasst, welcher hervorstehend auf einer Oberfläche des Abdichtungsbandes, welche dem Isolierblock zugewandt ist, angeordnet ist, wobei der Isolierblock derart auf dem Abdichtungsband angeordnet ist, dass das Mittelteil des Verstärkungsteiles (1) den Mittelsteg abdeckt, ohne mit dem Mittelsteg verklebt zu sein.

9. Gefäß gemäß einem der Ansprüche 1 bis 8, wobei die erste wärmeisolierende Schicht der vorgefertigten Platte, die zweite wärmeisolierende Schicht der vorgefertigten Platte und die wärmeisolierende Schicht des Isolierblocks aus einem Polyurethanschaum besteht, welcher Dichte größer als 130kg/m³ aufweist, zum Beispiel zwischen 130 und 210kg/m³.

10. Schiff (70) zum Transport einer kalten Flüssigkeit, wobei das Schiff eine Doppelhülle (72) und ein in der Doppelhülle angeordnetes Gefäß gemäß einem der Ansprüche 1 bis 9 umfasst.

11. Verfahren zur Be- oder Entladung eines Schiffes (70) gemäß Anspruch 10, wobei eine Flüssigkeit von oder nach einer erdverbundenen Speicheranlage (77) zu oder von dem Gefäß des Schiffes (71) durch isolierte Rohrleitungen (73, 79, 76, 81) geleitet wird.

12. Transfersystem für eine kalte Flüssigkeit, wobei das System ein Schiff (70) gemäß Anspruch 10, isolierte Rohrleitungen (73, 79, 76, 81), welche so angeordnet sind, dass sie das in der Schiffshülle angeordnete Gefäß (71) mit einer schwimmenden oder erdverbundenen Speicheranlage (77) verbinden, sowie eine Pumpe umfasst, um einen Strom kalter Flüssigkeit durch isolierte Rohrleitungen von oder nach der schwimmenden oder erdverbundenen Speicheranlage zu oder von dem Schiff zu leiten.

13. Verfahren zur Herstellung eines dichten und isolierenden Gefäßes, wobei das Verfahren umfasst:
Bereitstellen einer Gesamtheit von vorgefertigten Platten (54), wobei jede vorgefertigte Platte aufeinanderfolgend eine steife Bodenplatte (55), eine erste wärmeisolierende Schicht (56), welche von der Bodenplatte getragen wird und mit der Bodenplatte ein Element der sekundären Isolationssperre bildet, eine dichte Verkleidung (52), welche die die erste wärmeisolierende Schicht vollständig abdeckt und auf die erste wärmeisolierende Schicht geklebt ist und ein Element der sekundären Abdichtungsmembran bildet, eine zweite wärmeisolierende Schicht (57), welche einen Kernbereich der ersten Schicht und der dichten Verkleidung abdeckt, und eine steife Abdeckplatte (58), welche die zweite wärmeisolierende Schicht abdeckt und mit der zweiten wärmeisolierenden Schicht ein Element der primären Isolationssperre bildet, wobei die Bodenplatte, die erste wärmeisolierende Schicht und die dichte Verkleidung der vorgefertigten Platte eine erste rechteckige Umrandung aufweisen, während die zweite wärmeisolierende Schicht und die Abdeckplatte eine zweite rechteckige Umrandung aufweisen, welche ein kleineres Ausmaß als die erste rechteckige Umrandung aufweist, so dass die zweite wärmeisolierende Schicht und die Abdeckplatte nicht den Randbereich (59) der dichten Verkleidung entlang der vier Ränder der ersten rechteckigen Umrandung abdecken,
Nebeneinanderlegen und Befestigen der vorgefertigten Platten auf der Haltestruktur (99) parallel zueinander, so dass der Randbereich der dichten Verkleidung einer ersten vorgefertigten Platte jeweils benachbart zum Randbereich der dichten Verkleidung einer zweiten vorgefertigten Platte ist,
Anordnen der Abdichtungsbänder (65) rittlings auf den benachbarten Randbereichen der dichten Verkleidungen der vorgefertigten Platten, wobei die Abdichtungsbänder (65) aus einem flexiblen Verbundschichtwerkstoff sind, welcher mindestens ein Metallblech umfasst, welches mit mindestens einer Faserstoffschicht verbunden ist, und Verkleben der Abdichtungsbänder (65) in dichter Weise mit den dichten Verkleidungen (52) der vorgefertigten Platten, um die sekundäre Abdichtungsmembran zwischen den vorgefertigten Platten zu vervollständigen,
Bereitstellen von Isolierblöcken (66), wobei der Isolierblock eine wärmeisolierende Schicht (67), eine steife Platte (68), welche auf einer oberen Fläche der wärmeisolierenden Schicht angeordnet ist und eine Verstärkungseinlage (1), welche auf einer unteren Fläche der wärmeisolierenden Schicht, welche der steifen Platte gegenüberliegt, geklebt ist, umfasst, wobei die Verstärkungseinlage (1) aus einem Verbundschichtwerkstoff gebildet ist, welcher mindestens ein Metallblech umfasst, welches zwischen zwei Glasfaserschichten, die mit einem Polymerharz verbunden sind, angeordnet ist, wobei die Verstärkungseinlage in Bezug auf die Zugfestigkeit der Abdichtungsbänder (65) eine höhere oder gleiche Zugfestigkeit aufweist,
Anordnen der Isolierblöcke (66) auf den Abdichtungsbändern (65), wobei ein Isolierblock jeweils zwischen den zweiten wärmeisolierenden Schichten zweier benachbarter vorgefertigter Platten angeordnet ist, so dass er die primäre Isolationssperre zwischen zwei vorfertigten Platten vervollständigt und eine im Wesentlichen ebene Trägerwandung mit den steifen Platten der Isolierblöcke und den Abdeckplatten der vorgefertigten Platten bildet,
Befestigen der Isolierblöcke auf den vorgefertigten Platten durch Verkleben der Verstärkungseinlage des Isolierblocks auf dem zugrundeliegenden Abdichtungsband und Befestigen einer primären Abdichtungsmembran (69) auf der im Wesentlichen ebenen Trägerwandung.

14. Verfahren gemäß Anspruch 13, umfassend weiterhin:
Anordnen eines Bandes aus Füllmaterial (63) in einem Hohlraum zwischen den ersten wärmeisolierenden Schichten der zwei benachbarten vorgefertigten Platten,
Anordnen des Abdichtungsbandes, welches die sekundäre Abdichtungsmembran vervollständigt, zwischen den vorgefertigten Platten, ohne ein Mitteilteil des Abdichtungsbandes, welches den Hohlraum über dem Band aus Füllmaterial durchquert, mit dem Band aus Füllmaterial zu verkleben, und Befestigen des Isolierblockes, welcher die Verstärkungseinlage umfasst, ohne ein Mittelteil (6) der Verstärkungseinlage mit dem Abdichtungsband (65) zu verkleben.

15. Verfahren gemäß Anspruch 14, wobei der Isolierblock weiterhin einen Mittelsteg (10) aus nicht-klebendem Material umfasst, welcher hervorstehend auf einer Oberfläche der Verstärkungseinlage, welche der wärmeisolierenden Schicht des Isolierblocks gegenüberliegt, angeordnet ist,
wobei das Verfahren weiterhin den Schritt des Verklebens der Verstärkungseinlage (1) des Isolierblocks auf der einen und der anderen Seite des Mittelstegs, ohne den Mittelsteg (10) zu verkleben, und den Schritt des Anordnens des Isolierblocks auf dem Abdichtungsband, so dass der Mittelsteg das Mittelteil (6) des Abdichtungsbandes abdeckt, ohne dort anzuhaften, umfasst.

16. Verfahren gemäß Anspruch 14, wobei das Abdichtungsband weiterhin einen Mittelsteg (10) aus nicht-klebendem Material umfasst, welcher hervorstehend auf einer Oberfläche des Abdichtungsbandes, welche dem Isolierblock zugewandt ist, angebracht ist, wobei das Verfahren weiterhin den Schritt des Verklebens des Abdichtungsbandes auf der einen und der anderen Seite des Mittelstegs, ohne den Mittelsteg (10) zu verkleben, und den Schritt des Anordnens des Isolierblocks auf dem Abdichtungsband, so dass das Mittelteil der Verstärkungseinlage (1) den Mittelsteg abdeckt, ohne mit dem Mittelsteg verklebt zu sein, umfasst.

## Claims

1. A sealed insulating tank having a tank wall fixed on a supporting structure (99), in which the tank wall has a multilayer structure which comprises, successively, a primary sealing membrane (69) intended to be in contact with a product contained in the tank, a primary insulating barrier, a secondary sealing membrane, and a secondary insulating barrier,
in which the secondary insulating barrier, the secondary sealing membrane, and the primary insulating barrier essentially consist of a set of prefabricated panels (54) fixed on the supporting structure, each prefabricated panel comprising, successively, a rigid base board (55), a first layer of thermal insulation (56) carried by the base board and forming, with the base board, an element of the secondary insulating barrier, a leaktight lining (52) which completely covers the first layer of thermal insulation, being glued to the first layer of thermal insulation, and which forms an element of the secondary sealing membrane, a second layer of thermal insulation (57) which covers a central zone of the first layer and of the leaktight lining, and a rigid cover board (58) covering the second layer of thermal insulation and forming, with the second layer of thermal insulation, an element of the primary insulating barrier,
in which the base board, the first layer of thermal insulation and the leaktight lining of the prefabricated panel have a first rectangular contour, whilst the second layer of thermal insulation and the cover board have a second rectangular contour with smaller dimensions than the first rectangular contour, with the result that the second layer of thermal insulation and the cover board do not cover an edge zone (59) of the leaktight lining along the four edges of the first rectangular contour,
and in which the prefabricated panels are juxtaposed on the supporting structure, parallel to one another, so that the edge zone of the leaktight lining of a first prefabricated panel each time adjoins the edge zone of the leaktight lining of a second prefabricated panel,
the wall of the tank furthermore has sealing strips (65) made from a flexible composite laminate material comprising at least one metal sheet bound to at least one fibrous layer, the sealing strips being arranged so that they overlap the adjoining edge zones (59) of the leaktight linings of the prefabricated panels (54) and glued leaktightly to the leaktight linings (52) of the prefabricated panels in order to complete the secondary sealing membrane between the prefabricated panels, the wall of the tank furthermore has insulating blocks (66) arranged on the sealing strips, an insulating block being each time arranged between the second layers of thermal insulation of two adjoining prefabricated panels so as to complete the primary insulating barrier between the two prefabricated panels, the insulating block having a layer of thermal insulation (67) covered with a rigid board (68), with the result that the rigid boards of the insulating blocks and the cover boards of the prefabricated panels form a substantially continuous wall capable of supporting the primary sealing membrane,
in which the insulating block has a reinforcing mat (1) comprising a layer of fibers, the reinforcing mat being glued to the layer of thermal insulation on a face of the layer of thermal insulation (67) opposite the rigid board (68), the insulating block being each time fixed to the prefabricated panels by gluing the reinforcing mat (1) to the underlying sealing strip (65),
**characterized in that** the reinforcing mat consists of a composite laminate material comprising at least one metal sheet sandwiched between two layers of glass fibers bound together by a polymeric resin, and **in that** the reinforcing mat has a stiffness under tension which is greater than or equal to the stiffness under tension of the sealing strips (65).

2. The tank as claimed in claim 1, in which the material of the reinforcing mat has a coefficient of thermal expansion *α* and a Young's modulus under tension E, measured at 23°C, such that the following is true of their product: 7.10⁴ *Pa. K*^{*-*1} < *E.α* < 10⁶ *Pa.K*^{*-*1}*.*

3. The tank as claimed in claim 1 or 2, in which the composite laminate material forming the reinforcing mat (1) is flexible.

4. The tank as claimed in claim 1 or 2, in which the composite laminate material forming the reinforcing mat (1) is flexurally rigid, the said layers of glass fibers being impregnated with a rigid polymeric resin.

5. The tank as claimed in one of claim 1 to 4 in which the sealing strip (65) consists of a flexible composite laminate material comprising a metal sheet sandwiched between two layers of glass fibers, and
in which the leaktight lining (52) of the prefabricated panels consists of a flexible composite laminate material comprising a metal sheet sandwiched between two
layers of glass fibers, the two layers of glass fibers being impregnated with a rigid polymeric resin,
the reinforcing mat being made from the same material as the sealing strip (65) or the leaktight lining (52).

6. The tank as claimed in one of claims 1 to 5, in which the tank wall has a gap located between the first layers of thermal insulation of two adjoining prefabricated panels (54) and a blocking strip of material (63) arranged in the gap, the sealing strip (65) which completes the secondary sealing membrane between the prefabricated panels has a central portion (6) which bridges the gap above the blocking strip of material, the central portion of the sealing strip not being glued to the blocking strip of material
and in which the reinforcing mat (1) has a central portion covering the central portion of the sealing strip and not being glued to the central portion (6) of the sealing strip.

7. The tank as claimed in claim 6, in which the insulating block furthermore has a central pad (10) made from non-adhesive material fixed so that it projects from a surface of the reinforcing mat opposite the layer of thermal insulation of the insulating block, the insulating block being arranged on the sealing strip in such a way that the central pad covers the central portion (6) of the sealing strip (65).

8. The tank as claimed in claim 6, in which the sealing strip furthermore has a central pad (10) made from non-adhesive material fixed so that it projects from a surface of the sealing strip facing the insulating block, the insulating block being arranged on the sealing strip in such a way that the central portion of the reinforcing mat (1) covers the central pad without being glued to the central pad.

9. The tank as claimed in one of claims 1 to 8, in which the first layer of thermal insulation of the prefabricated panel, the second layer of thermal insulation of the prefabricated panel, and the layer of thermal insulation of the insulating block are made from a polyurethane foam having a density greater than 130 kg/m³, for example between 130 and 210 kg/m³.

10. A vessel (70) for transporting a cold liquid product, the vessel having a double hull (72) and a tank (71) as claimed in one of claims 1 to 9 arranged in the double hull.

11. A method for loading or unloading a vessel (70) as claimed in claim 10, in which a cold liquid product is conveyed through insulated pipelines (73, 79, 76, 81) from or to a floating or onshore storage installation (77) to or from the tank of the vessel (71).

12. A transfer system for a cold liquid product, the system comprising a vessel (70) as claimed in claim 10, insulated pipelines (73, 79, 76, 81) arranged so as to connect the tank (71) installed in the hull of the vessel to a floating or onshore storage installation (77) and a pump for forcing a flow of cold liquid product through the insulated pipelines from or to the floating or onshore storage installation to or from the tank of the vessel.

13. A method for manufacturing a sealed insulating tank, the method comprising:
providing a set of prefabricated panels (54), each prefabricated panel comprising, successively, a rigid base board (55), a first layer of thermal insulation (56) carried by the base board and forming, with the base board, an element of the secondary insulating barrier, a leaktight lining (52) which completely covers the first layer of thermal insulation being glued to the first layer of thermal insulation and which forms an element of the secondary sealing membrane, a second layer of thermal insulation (57) which covers a central zone of the first layer and the leaktight lining, and a rigid cover board (58) covering the second layer of thermal insulation and
forming, with the second layer of thermal insulation, an element of the primary insulating barrier, the base board, the first layer of thermal insulation and the leaktight lining of the prefabricated panel having a first rectangular contour, whilst the second layer of thermal insulation and the cover board have a second rectangular contour of smaller dimensions than the first rectangular contour, with the result that the second layer of thermal insulation and the cover board do not cover an edge zone (59) of the leaktight lining along the four edges of the first rectangular contour,
juxtaposing and fixing the prefabricated panels parallel to one another on the supporting structure (99) in such a way that the edge zone of the leaktight lining of a first prefabricated panel each time adjoins the edge zone of the leaktight lining of a second prefabricated panel,
arranging sealing strips (65) so that they overlap the adjoining edge zones of the leaktight linings of the prefabricated panels, the sealing strips (65) being made from a flexible composite laminate material comprising at least one metal sheet bound to at least one fibrous layer and gluing the sealing strips (65) leaktightly to the leaktight linings (52) of the prefabricated panels in order to complete the secondary sealing membrane between the prefabricated panels,
providing insulating blocks (66), the insulating panel having a layer of thermal insulation (67), a rigid board (68) fixed to an upper face of the layer of thermal insulation and a reinforcing mat (1) glued to a lower face of the layer of thermal insulation opposite the rigid board, the reinforcing mat (1) being made from a composite laminate material comprising at least one metal sheet sandwiched between two layers of glass fibers bound together by a polymeric resin, the reinforcing mat having a stiffness under tension which is greater than or equal to the stiffness under tension of the sealing strips (65),
arranging the insulating blocks (66) on the sealing strips (65), an insulating block being each time arranged between the second layers of thermal insulation of two adjoining prefabricated panels in such as way as to complete the primary insulating barrier between the two prefabricated panels and to form a support wall which is substantially continuous with the rigid boards of the insulating blocks and the cover boards of the prefabricated panels,
fixing the insulating blocks to the prefabricated panels by gluing the reinforcing mat of the insulating block to the underlying sealing strip, and
fixing a primary sealing membrane (59) to the substantially continuous support wall.

14. The method as claimed in claim 13, furthermore comprising:
arranging a blocking strip of material (63) in a gap located between the first layers of thermal insulation of two adjoining prefabricated panels,
arranging the sealing strip which completes the secondary sealing strip between the prefabricated panels without gluing to the blocking strip of material a central portion of the sealing strip which bridges the gap above the blocking strip of material, and fixing the insulating block having the reinforcing mat without gluing a central portion (6) of the reinforcing mat to the sealing strip (65).

15. The method as claimed in claim 14, in which the insulating block furthermore has a central pad (10) made from non-adhesive material fixed so that it projects from a surface of the reinforcing mat opposite the layer of thermal insulation of the insulating block,
the method furthermore comprising the step of gluing the reinforcing mat (1) of the insulating block on either side of the central pad without gluing the central pad (10), and of arranging the insulating block on the sealing strip in such a way that the central pad covers the central portion (6) of the sealing strip without adhering to it.

16. The method as claimed in claim 14, in which the sealing strip furthermore has a central pad (10) made from non-adhesive material fixed so that it projects from a surface of the sealing strip facing the insulating block,
the method furthermore comprising the step of gluing the sealing strip on either side of the central pad without gluing the central pad (10), and of arranging the insulating block on the sealing strip in such a way that the central portion of the reinforcing mat (1) covers the central pad without being glued to the central pad.
